# EUROPÄISCHE PATENTSCHRIFT

(11) **EP 0 212 175 B1**
(45) Veröffentlichungstag und Bekanntmachung des Hinweises auf die Patenterteilung: **18.10.1989**
(21) Anmeldenummer: 86109102.3
(22) Anmeldetag: 03.07.1986
(51) Int. Cl.: D02G 1/12

(54) **Vorrichtung zum Texturieren von Endlos-Filamentfäden**
Apparatus for texturizing continuous-filament yarns
Machine à texturer les fils de filaments continus

(30) Priorität: 15.07.1985 CH 3059/85
(43) Veröffentlichungstag der Anmeldung: 04.03.1987
(73) Patentinhaber: MASCHINENFABRIK RIETER AG, CH-8406 Winterthur (CH)
(72) Erfinder: Nabulon, Werner, D-8455 Rüdlingen (DE); Grossenbacher, Peter, D-8400 Winterthur (DE)

(56) Entgegenhaltungen:
- CH-A- 527 931
- FR-A- 2 253 857
- FR-A- 2 304 699

## Beschreibung

Die vorliegende Erfindung bezieht sich auf eine Vorrichtung zum Texturieren von Endlos-Filamentfäden mittels eines erhitzten strömenden Mediums, wie dies im Oberbegriff des 1. Anspruches definiert ist.

Aus der schweiz. Patentschrift Nr. 527 931 ist eine Vorrichtung nach dem Oberbegriff des ersten Anspruches bekannt, bei welcher ein Kräuselteil durch sternförmig angeordnete Lamellen gebildet wird, welche mit einer Schmalseite dem gestauchten Faden zugekehrt fest angeordnet sind. Diese Lamellen sind an beiden Enden durch Ringe fest und auf Abstand gehalten, so dass das für das Texturieren notwendige Medium zwischen den Lamellen entweichen kann.

Es hat sich bei der Verwendung solcher Texturierdüsen gezeigt, dass das Anstauen der Endlos-Filamentfäden in der Stauchkammer des Kräuselteiles der Texturiervorrichtung beim Start des Betriebes nicht immer ohne Hilfsmittel durchgeführt werden kann, was darin resultiert, dass die Endlos-Filamentfäden ungekräuselt die Texturiervorrichtung verlassen.

Um dies zu vermeiden, wurde beim Start behelfsmässig die Austrittsöffnung der Texturierdüse, an welcher die Endlos-Filamentfäden die Texturierdüse verlassen, kurzzeitig geschlossen, um dadurch ein Anstauen der Endlos-Filamentfäden zu verursachen.

Der Nachteil eines solchen Vorgehens besteht darin, dass es sehr schwierig ist die richtige Dauer des Verschliessens zu finden, was entweder bei zu kurzer Dauer zu keinem Anstauen oder bei zu langer Dauer zu einer Verstopfung der Stauchkammer führt.

Ein anderer Behelf für diese Anstauung bestand gemäss CH-A-527 931 auch darin, dass ein Luftstrahl, im wesentlichen in der der Förderrichtung der Endlos-Filamentfäden entgegengesetzten Richtung, in die Stauchkammer geblasen wurde.

Der Nachteil eines solchen Verfahrens liegt nebst den vorgenannten Nachteilen noch zusätzlich darin, dass sich die Endlos-Filamentfäden zwischen den Lamellen verfangen können, was zu unliebsamen Störungen führen kann.

Es ist deshalb Aufgabe der Erfindung einerseits diese Nachteile zu beheben und andererseits eine Vorrichtung zum Kräuseln von Fäden zu schaffen, bei welcherdas Anstauen problemlos und ohne einen genauen Zeitablauf durchgeführt werden kann.

Erfindungsgemäss wird diese Aufgabe dadurch gelöst, dass als Mittel zur Gaszufuhr seitlich an der Stauchkammer eine einen einzigen Gasstrahl erzeugende Düse für das Aufstauen der Filamentfäden bei Beginn oder nach Unterbruch der Kräuselung vorgesehen ist, welche derart angeordnet ist, dass damit der Gasstrahl in einer Richtung in die Stauchkammer eingeblasen werden kann, welche von der Förderrichtung der Fäden verschieden ist.

Vorteilhafte Ausführungsformen sind in den weiteren abhängigen Ansprüchen aufgeführt.

Die Vorteile der Erfindung liegen darin, dass das Anstauen auf einfachste Weise und mit absoluterZuverlässigkeit durchgeführt werden kann, sowie dass dieser Luftstrahl die einmal gebildete Kräuselung nicht mehr stört.

Die Erfindung wird im folgenden anhand von lediglich einen Ausführungsweg darstellenden Figuren näher erläutert.

Es zeigen:
Fig. 1 eine erfindungsgemässe Vorrichtung, als Längsschnitt gemäss den Schnittlinien I (Fig. 2) und halbschematisch dargestellt,
Fig. 2 einen Querschnitt der Vorrichtung von Fig. 1, gemäss den Schnittlinien 11 (Fig. 1) geschnitten und halbschematisch dargestellt.

Eine Vorrichtung zum Texturieren 1 umfasst einen Fadeneinführungsteil 2 mit einem Fadeneinführungskanal 3, einen Behandlungsteil 4 mit einem Aussenrohr 5 und einem sich darin befindlichen Innenrohr 6, welches eine Behandlungskammer 7 beinhaltet.

Im weiteren umfasst die Vorrichtung 1 im Anschluss an den Behandlungsteil 4 einen Kräuselteil 8 mit einem Lochmantelrohr 9 und sich darin befindlichen Lamellen 10, die einen Stauchraum 11 abgrenzen.

Der Fadeneinführungsteil 2 ist mittels eines Gewindes 12 mit dem Aussenrohr 5 verbunden, während das Aussenrohr 5 und das Lochmantelrohr 9 durch ein inneres Verbindungselement 13 zentriert und mittels Schrauben 22 resp. 23 miteinander verbindbar sind. Das Verbindungselement 13 dient im weiteren einerseits zur festen Aufnahme des Innenrohres 6 und andererseits zur steckbaren Aufnahme der oberen (in Blickrichtung der Fig. 1) Lamellenenden 24 (Fig. 1).

Ein Verbindungsrohr 14 weist ausserdem eine Verbindungsbohrung 15 auf, welche die Behandlungskammer 7 mit dem Stauchraum 11 verbindet.

Der Mündungsteil 16 weist im weiteren eine Mündungsbohrung 17 auf, durch welche der gekräuselte Faden (nicht gezeigt) sowie ein Teil des Behandlungsmediums austritt.

Der andere, zwischen den Lamellen 10 entweichende Teil des Behandlungsmediums entweicht durch die Austrittsbohrungen 18 des Lochmantelrohres 9.

Ein im Aussenrohr 5 mittels eines Gewindes 20 befestigter Anschlussstutzen 19 dient der Zufuhr des Behandlungsmediums in die Vorrichtung 1.

Im besonderen wird das Behandlungsmedium über einen im Anschlussstutzen 19 vorhandenen Zufuhrkanal 21 in einen sich zwischen dem Aussenrohr 5 und dem Innenrohr 6 befindlichen ringörmigen Raum 25 gefördert und von dort in die Behandlungskammer 7.

Der untere Fortsatz 27, in Faserförderrichtung F gesehen, der Lamellen 10 ist im Mündungsteil 16 aufgenommen. Das Mündungsteil 16 wird mittels einer im Lochmantelrohr 9 aufgenommen Fixierschraube 26 festgehalten.

Im weiteren weist das Lochmantelrohr 9 einen daran befestigten Düsenteil 50 auf, welcher an seinem vom Lochmantel 9 wegweisenden Ende mit einem Gewinde 51, zur Aufnahme eines Rohranschlussteiles 52 versehen ist. Dieses Rohranschlussteil 52 dient seinerseits zur Aufnahme eines Druckrohres 53, welches mit einem Umschaltventil 54 verbunden ist. Das Umschaltventil 54 ist mit einer Druckquelle 55 verbunden.

Um ein Ausströmen von Leckgas zu vermeiden, ist im Innern des Rohranschlussteiles eine Dichtung 56 vorgesehen.

Der Düsenteil 50 weist eine Druckgaszufuhrbohrung 57, einen Düsenkonus 58 und eine Injektionsdüse 59 auf.

Die Förderrichtung G des injizierten Gases bildet mit der Förderrichtung F der Endlos-Filamentfäden, in dieser Förderrichtung gesehen, einen stumpfen Winkel. Das heisst, dass das durch die Düse 59 in die Stauchkammer 11 eingeblasene Gas auch eine Kraftkomponente in der der Förderrichtung F entgegengesetzten Richtung aufweist, was jedoch lediglich einer bevorzugten Ausführungsform entspricht, da es sich gezeigt hat, dass dieser Winkel ohne Nachteile ebenfalls ein rechter oder ein spitzer Winkel sein kann.

Im weiteren ist das von der Druckquelle 55 abgegebene Gas bereits auf einen vorgegebenen, durch Versuche ermittelten Druck reduziert, so, dass die Wirkung dieses Gasstrahles keine Störungen im Betrieb oder Nachteile am Filament verursacht.

Ebenfalls konnte festgestellt werden, dass der Gasstrahl entweder direkt zwischen zwei Lamellen 10 oder auf eine gerichtet werden kann ohne einen wesentlichen Unterschied im Anstaueffekt festzustellen.

Als weitere Variante kann das Gas nach dem Anstauen kontinuierlich weiter eingeblasen werden, ohne dass eine Störung des Texturiereffektes festgestellt werden könnte.

Im Normalbetrieb wird, nachdem das Endlosfilamentbündel in die Vorrichtung eingezogen wurde und dieses in Förderrichtung F die Austrittsbohrung 17 verlässt, für einen kurzen Moment mittels des Umschaltventiles 54 ein Gasstrahl in die Stauchkammer geblasen, was am Filamentbündel eine Stauung verursacht, welche im weiteren Betrieb auch ohne diesen Gasstrahl anhält.

Wie bereits erwähnt entstehen hingegen bei der Texturierung keine Schäden wenn das Gas auch weiterhin in die Stauchkammer eingeblasenen wird. Daraus entsteht die Möglichkeit, bei instabiler Stauung, mit Hilfe von diesem kontinuierlich eingeblasenen Gasstrahl Unterbrüche in der Stauung grundsätzlich zu vermeiden. Es versteht sich, dass in einem solchen Falle das Umschaltventil 54 entsprechend feststellbar sein muss.

Als Gas kann normal aufbereitete, ölfreie Luft verwendet werden.

## Patentansprüche

1. Vorrichtung (1) zum Texturieren von Endlos-Filamentfäden mittels eines erhitzten strömenden Mediums, mit einem eine Stauchkammer 11 beinhaltenden Kräuselteil (8), in welcher die vorerwähnten Fäden zum Bilden einer Kräuselung in den Fäden gestaucht werden, wobei dieser Kräuselteil (8) Öffnungen (18) aufweist, durch welche das mit den Fäden in die Stauchkammer (11) eingeführte Medium aus dieser Stauchkammer (11) entweichen kann, und wobei Mittel zur Zufuhr eines Gases in die Stauchkammer vorgesehen sind, dadurch gekennzeichnet, dass als Mittel zur Gaszufuhr seitlich an der Stauchkammer eine einen einzigen Gasstrahl erzeugende Düse (51) für das Aufstauen der Filamentfäden bei Beginn oder nach Unterbruch der Kräuselung vorgesehen ist, welche derart angeordnet ist, dass damit der Gasstrahl in einer Richtung (3) in die Stauchkammer (11) eingeblasen werden kann, welche von der Förderrichtung (F) der Fäden verschieden ist.

2. Vorrichtung nach Anspruch 1, dadurch gekennzeichnet, dass der Gasstrahl eine Richtung (G) aufweist, welche mit der Förderrichtung (F) der Fäden, in Förderrichtung gesehen, einen stumpfen Winkel einschliesst.

3. Vorrichtung nach Anspruch 1, dadurch gekennzeichnet, dass der Kräuselteil (8) eine sog. Schlitzdüse ist, bei welcher die Stauchkammer (11) durch strahlenförmig angeordnete Lamellen (10) gebildet wird und der Gasstrahl zwischen den Lamellen (10) durchgeblasen wird.

4. Vorrichtung nach Anspruch 3, dadurch gekennzeichnet, dass der Gasstrahl gezielt zwischen zwei Lamellen (10) durchgeblasen wird.

5. Vorrichtung nach Anspruch 1, dadurch gekennzeichnet, dass der Gasstrahl durch ein Ventit (54) ein- und ausschaltbar ist.

## Claims

1. Apparatus (1) for texturising endless filament threads by means of a heated flowing medium with a crimping member (8) containing a stuffing chamber (11), in which the aforesaid threads are longitudinaf- ly compressed to produce crimping of the threads, said crimping member (8) having openings (18) through which the medium fed into the stuffing chamber (11) with the threads can espace from the stuffing chamber (11), means being provided to feed a gas into the stuffing chamber, characterised in that a jet (51) for holding back the filament threads at the start of or after interruption to the crimping operation is provided as a means for supplying gas on the side of the stuffing chamber, said jet (51) producing a single stream of gas and being so arranged that the gas stream can thus be blown into the stuffing chamber (11) in a direction (G) which differs from the direction of movement (F) of the threads.

2. Apparatus according to claim 1, characterised in that the gas stream has a direction (G) which includes an obtuse angle with the direction of movement (F) of the threads, as viewed in the direction of movement.

3. Apparatus according to claim 1, characterised in that the crimping member (8) is a «slot nozzle» in which the stuffing chamber (11) is formed by lamelles (10) arranged radially and the gas stream is blown between the lamellae (10).

4. Apparatus according to claim 3, characterised in that the gas stream is blown in an aimed fashion between two lamellae (10).

5. Apparatus according to claim 1, characterised in that the gas stream can be switched on and off by a valve (54).

## Revendications

1. Dispositif ( 1 ) pour texturer des fils de filaments sans fin à l'aide d'un média d'écoulement chauffé, avec une pièce de frisage (8) comprenant une chambre de refoulement (11), dans laquelle les fils cités sont refoulés pour former la frisure des fils, et où cette pièce de frisage (8) possède des ouvertures (18), à travers des-quelles le média, qui est introduit dans la chambre de refoulement (11) avec les fils, peut s'échapper de cette chambre de refoulement (11), et où des moyens sont prévus pour introduire un gaz dans la chambre de refoulement, caractérisé par le fait que, comme moyen d'introduction de gaz, une buse (51) est prévue latéralement à la chambre de refoulement et produit un jet de gaz unique pour le refoulement des fils de filaments lors du début ou après une interruption du frisage, buse qui est disposée de telle manière que le jet de gaz peut être soufflé par celle-ci dans la chambre de refoulement (11) dans une direction (3) qui est différente de la direction de transport des fils (F).

2. Dispositif selon revendication 1, caractérisé par le fait que le jet de gaz possède une direction (G) qui, vu dans le sens de transport des fils, forme un angle obtus avec la direction de transport des fils (F).

3. Dispositif selon revendication 1, caractérisé par le fait que la pièce de frisage (8) est une buse dite en fente, dans laquelle la chambre de refoulement (11) est formée par des lemelles (10) disposées en forme de rayons, et que le jet de gaz est soufflé entre les lamelles (10).

4. Dispositif selon revendication 3, caractérisé par le fait que le jet de gaz est soufflé en visée entre deux lamelles (10).

5. Dispositif selon revendication 1, caractérisé par le fait que le jet de gaz peut être ouvert ou fermé par une vanne (54).
